# EUROPÄISCHE PATENTANMELDUNG

(11) **EP 0 001 799 A1**
(43) Veröffentlichungstag der Anmeldung: **16.05.1979**
(21) Anmeldenummer: 78101210.9
(22) Anmeldetag: 24.10.1978
(51) Int. Cl.: H01Q 1/08

(54) **Arretiervorrichtung für ein Antennenteil eines Raumfahrzeuges**

(30) Priorität: 28.10.1977 CH 13141/77
(71) Anmelder: CONTRAVES AG, CH-8052 Zürich (CH)
(72) Erfinder: Montanarini, Marco, Dr. Dipl. Phys. ETH, CH-8952 Schlieren (CH)
(74) Vertreter: Althoff, Gerhard

(57) **Zusammenfassung**

Zur Positionierung eines schwenkbar an einem Trägerteil angelenkten und um eine erste Achse (A) aus einer Ruhelage in eine Arbeitsstellung schwenkbaren Funktionsteiles (20) ist zur Arretierung des Funktionsteiles eine daran befestigte Lasche (22) sowie eine um eine zweite Achse (B) schwenkbare Klinke (30) vorgesehen. In der arretierten Stellung berührt im Punkt (S) eine kreisförmig ausgebildete Stirnfläche (35) der Klinke (30. eine Gleitfläche (25) der Lasche (22). wobei durch die besondere Anordnung der zweiten Achse zu der ersten Achse und dem in Abstand (H) exzentrisch zur zweiten Achse angeordneten Zentrum (c) der Stirnfläche (35) das Funktionsteil (20) exakt positioniert und in der vorbestimmten Lage selbsthemmend fixiert wird Diese Arretiervorrichtung eignet sich insbesondere für selbsttätig ausschwenkbare Antennen an Raumfahrzeugen mit anschliessender Selbstarretierung.

## Beschreibung

Die Erfindung betrifft eine Arretiervorrichtung für ein an einem Trägerteil angelenktes Funktionsteil, insbesondere für ein Antennenteil eines Raumfahrzeuges, welches um eine erste Achse aus einer Ruhelage in eine Arbeitsstellung schwenkbar und in der Arbeitsstellung selbsttätig arretierbar ist, mit einer mit dem Funktionsteil wirkverbundenen, um die erste Achse schwenkbaren Lasche sowie einer um eine zweite Achse unter Federkraft schwenkbaren und in der Arbeitsstellung mit der Lasche in Wirkverbindung stehenden Klinke, welche mindestens eine kreisbogenförmig ausgebildete Stirnfläche aufweist.

Eine Arretiervorrichtung dieser Art ist für Antennen von Fahrzeugen aus der DE-PS 925 958 bekannt geworden.

Durch die DE-PS 2 oo3 811 ist eine an einem Satellitenkörper angelenkte, stabförmige Satellitenantenne bekannt, welche nach dem Entfernen eines den Satellitenkörper umgebenden Hitzeschutzschildes durch einen Federmechanismus in eine vorbestimmte Lage gebracht und mechanisch in dieser Lage stabilisiert wird, derart, dass eine das stabförmige Antennenteil umgebende Hülse nach Erreichen der Arbeitslage durch die Kraft einer Feder in den Gelenkbereich des Antennenteils geschoben wird und den Gelenkbereich, d.h. die beiden gelenkig miteinander verbundenen Antennenteile umschließt.

Der Erfindung liegt die Aufgabe zugrunde, für ein an einem Trägerteil angelenktes Funktionsteil, insbesondere für das Antennenteil eines Raumfahrzeuges, eine Vorrichtung zu schaffen, welche das aus der Ruhestellung in die Arbeitsstellung schwenkbare Funktionsteil in vorbestimmter Position, insbesondere aus Stabilitätsgründen, mit exakter Winkelgenauigkeit zum Trägerteil positioniert und arretiert.

Diese Aufgabe wird erfindungsgemäss dadurch gelöst, dass in einer senkrecht zur zweiten Achse gesehenen Schnittebene die kreisbogenförmige Stirnfläche der Klinke ein der zweiten Achse im Abstand zugeordnetes Zentrum und die Lasche eine entsprechend zugeordnete und in Bezug auf die erste Achse radial nach außen gerichtete Gleitfläche aufweist, und dass die Gleitfläche in der Arbeitsstellung des Funktionsteils im Berührungspunkt der Klinke und Lasche derart auf die Stirnfläche wirkt, dass die Lasche die Klinke in arretiertem Zustand hält.

Die erfindungsgemässe Vorrichtung hat den Vorteil, dass das bereits in die Arbeitsstellung geschwenkte und noch leicht schwingende Funktionsteil - aufgrund des Zusammenwirkens der geraden Gleitfläche mit der kreisbogenförmigen Stirnfläche und aufgrund des selbsttätigen Nachrückens der Klinke - mit einer Winkelgenauigkeit von annähernd + o,5 Grad in die vorbestimmte Lage gedrückt wird, wobei die Lasche die Klinke in arretiertem Zustand hält und nicht wieder herausdrückt. Gemäss einer vorteilhaften Ausführungsform ist die kreisbogenförmige Stirnfläche der Klinke von einem exzentrisch von der zweiten Achse ausgehenden Zentrum gebildet, wodurch beim Nachrücken der Klinke die Abweichung der Winkelgenauigkeit von + o,5 Grad noch zusätzlich weitgehend eliminiert wird.

Die Erfindung wird nachstehend anhand eines Ausführungsbeispiels in Verbindung mit den Zeichnungen beschrieben. Es zeigt:
Fig. 1 eine in Ansicht dargestellte Vorrichtung zur Durchführung der Schwenkbewegung eines in eingeschwenktem Zustand dargestellten Funktionsteils,
Fig. 2 die Vorrichtung gemäss Fig. 1 in der Draufsicht und teilweise im Schnitt,
Fig. 3 eine im Schnitt gemäss der Linie III - IIT in Fig. 2 dargestellte Ansicht der Verrichtung, jedoch mit ausgeschwenktem und arretiertem Funktionsteil, und
Fig. 4 die in vergrössertem Masstab dargestellte Arretierung des Funktionsteils.

In Fig. 1 ist mit 10 ein Teilstück einer Plattform eines nicht näher dargestellten Trägerteils, beispielsweise eines Satellitenkörpers oder Raumfahrzeuges bezeichnet, an welchem ein zur Aufnahme eines schwenkbaren Funktionsteils 20 ausgebildeter Lagerbock 50 mit nicht dargestellten Mitteln befestigt ist. Bei dem Funktionsteil 20 handelt es sich beispielsweise um ein Antennenteil für einen Satelliten, welches mit dem einen Ende in dem Lagerbock 50 um eine erste, im wesentlichen quer zum Funktionsteil angeordnete Achse A um 180 schwenkbar gelagert sowie durch eine besonders ausgebildete Klinke 30 arretierbar ist, wobei die Klinke 30 auf einer parallel zu der Achse A verlaufenden zweiten Achse B schwenkbar gelagert ist.

Das Funktionsteil 20 ist an dem einen Ende gabelförmig mit zwei im Abstand zueinander angeordneten Laschen 21, 22 ausgebildet (Fig. 2), welche zur Aufnahme einer Buchse 23 jeweils eine entsprechende Bohrung 24 aufweisen. Im dargestellten Beispiel ist die Lasche 22 im Gegensatz zu der Lasche 21 etwas grösser und abgesetzt ausgebildet und weist auf der einen Seite eine in arretiertem Zustand mit der Klinke 30 zusammenwirkende Gleitfläche 25 auf. Es besteht jedoch auch durchaus die Möglichkeit, die beiden Laschen symmetrisch auszubilden und an der Lasche 22 zusätzlich eine entsprechend ausgebildete und mit der Klinke 30 zusammenwirkende Scheibe vorzusehen und zu befestigen.

Der in Fig. 2 in der Draufsicht und teilweise im Schnitt dargestellte Lagerbock 50 besteht aus einer Grundplatte 51, zwei im Abstand zueinander angeordneten, auf der Grundplatte befestigten Lagern 52, 52', welche zur Aufnahme eines im wesentlichen rohrförmigen, die Achse A bildenden Achskörpers 60 je eine Bohrung 53, 53' aufweisen. Annähernd in der Mitte ist auf der Grundplatte 51 ein Sockel 55 vorgesehen, welcher auf der einen Seite zur Aufnahme einer aus einer Schraube mit Mutter bestehenden Justierung 56 ausgebildet ist. Auf der gegenüberliegenden Seite ist der Sockel 55 mit einer Anlage- und Befestigungsfläche 57 für zwei zwischen den Laschen 21, 22 angeordnete Federn 61, 62 versehen. Die den Achskörper 60 umgreifenden Federn 61, 62 sind jeweils mit dem einen Ende 61' bzw. 62' mit dem Funktionsteil 20 wirkverbunden und mit dem anderen Ende (nur 62" dargest.) durch entsprechend ausgebildete Befestigungsmittel 63 an der Fläche 57 befestigt (Fig. 3).

Der Achskörper 60 weist auf der einen Seite einen am Lager 52' anliegenden Bund 64 auf und ist auf der anderen, gegenüberliegenden Seite durch eine am Lager 52 anliegende Scheibe 65 sowie durch eine in dem Achskörper 60 befestigte Schraube 66 in seiner Lage gehalten.

Im Abstand und parallel zu dem Lager 52' ist auf der Grundplatte 51 ein weiteres Lager 54 vorgesehen. Die beiden Lager 52' und 54 sind zur Aufnahme eines im wesentlichen rohrförmigen, die Achse B bildenden Achskörpers 70 ausgebildet. Auf dem Achskörper 70 ist die um die Achse B schwenkbare Klinke 30 sowie eine Feder 32 gelagert, wobei sich die Feder mit dem einen Ende 32' auf der Grundplatte 51 abstützt und mit dem anderen Ende 32" mit der Klinke 30 wirkverbunden ist. Der Achskörper 70 wird durch einen Gewindebolzen 33 mit Mutter 34 zwischen den beiden Lagern 52' und 54 in seiner Lage gehalten. Zwischen der Klinke 30 und dem Lager 52' ist vorzugsweise eine Gleitscheibe 31 angeordnet.

In Fig. 3 ist die Vorrichtung im Schnitt gemäss der Linie III-III in Fig. 2 dargestellt und man erkennt das durch die Kraft der Feder 61, 62 um die Achse A um 180 verschwenkt dargestellte Funktionsteil 20, welches mit seiner Schräge 28 an der Justierung 56 anliegt. In dieser Position ist die durch die Kraft der Feder 32 um die Achse B geschwenkte Klinke 30 mit der Gleitfläche 25 der Lasche 22 im Eingriff. Ferner erkennt man in Fig. 3 das durch die Befestigungsmittel 63 gehaltene Federende 62", den Sockel 55 sowie das Lager 54 mit dem Gewindebolzen 33 für die Lagerung der Klinke 30.

In Fig. 4 ist schematisch, in vergrössertem Massstab, das Zusammenwirken der um die Achse A schwenkbaren Lasche 22 mit der um die Achse B schwenkbaren Klinke 30 dargestellt, welche in ihrer besonderen Ausbildung und Anordnung zueinander sowie in ihrer Wirkung nachstehend beschrieben werden.

Die im dargestellten Beispiel an dem Funktionsteil 20 angeformte Lasche 22 (Teil 20 und 22 bilden vorzugsweise eine starre Einheit) weist ein erstes, äusseres Segmentteil 22' und dazu radial in Richtung der Achse A abgesetzt ein zweites, inneres Segmentteil 22" auf, welche durch die Gleitfläche 25 miteinander verbunden sind. Die Gleitfläche 25 wird durch eine durch das Zentrum der Achse A unter bestimmtem Winkel α radial nach aussen gerichtete und die beiden Segmentteile miteinander verbindende Gerade G gebildet.

Die um die Achse B schwenkbare Klinke 30 weist eine der Gleitfläche 25 zugewandte und mit einem Radius R kreisbogenförmig ausgebildete Stirnfläche 35 auf, wobei der Radius R von einem vorzugsweise exzentrisch zu der Achse B angeordneten Zentrum. C ausgeht. Das Zentrum C liegt auf einer in der Arbeitsstellung durch das Zentrum der Achse B verlaufenden und parallel zu der Gleitfläche 25 der Lasche 22 angeordneten Linie M. Aufgrund der zusammenwirkenden, als ebene Fläche ausgebildeten Gleitfläche 25 mit der kreisbogenförmig ausgebildeten Stirnfläche 35 ist der im Berührungspunkt S wirkende Reibungskoeffizient bei jeder Klinkenstellung gleich gross.

Beim Verschwenken des Funktionsteils 20 um 180 wirkt die Lasche 22 im Berührungspunkt S mit einer Kraft P und die durch die Wirkung der Feder 32 eingeschwenkte, mit bestimmtem Reibungskoeffizient an der Gleitfläche 25 anliegende Klinke 30 mit einer Kraft P'. Um die Klinke 30 in eingeschwenktem, arretiertem Zustand zu halten, muss die durch den Berührungspunkt S und durch die Achse B verlaufende Wirkungslinie W zwischen einer Resultierenden P" der Kraftkomponenten P und P' sowie einer den Berührungspunkt S mit dem Zentrum C verbindenden, im wesentlichen senkrecht auf die Gleitfläche 25 gerichteten Linie N liegen, d.h., die Exzentrizität H von der Achse B zum Zentrum C ist möglichst klein zu halten.

Die Arbeitsweise der beschriebenen Arretiervorrichtung verläuft folgendermassen: Ausgehend von der Ruhestellung (Fig. 1), in welcher das Funktionsteil 20 mit nicht dargestellten Mitteln gehalten ist, liegt die Klinke 30 unter Spannung der Feder 32 am äusseren Segmentteil 22' der Lasche 22 an. Nach Erreichen der vorgegebenen Position des Trägerteils wird das Funktionsteil 20 durch Lösen nicht dargestellter Mittel durch die Kraft der Federn 61, 62 um 180⁰ in die Arbeitsstellung (Fig. 3) verschwenkt, wobei gleichzeitig die Klinke 30 mit der Stirnfläche durch die Kraft der Feder 32 in die Gleitfläche 25 der Lasche 22 einrastet. Die Kraft der Feder 32 ist so bemessen, dass die Klinke 30 bei entsprechender Position der Lasche 22 einerseits schnell genug mit der Gleitfläche 25 in Eingriff gelangt und andererseits das noch leicht schwingende Funktionsteil durch Nachrücken in die vorbestimmte Lage mit einer Winkelgenauigkeit in der Grössenordnung von + 0,5 Grad drückt, wobei bei entsprechender Dimensionierung der Exzentrizität H die Abweichung der Winkelgenauigkeit von + 0,5 Grad beim Nachrücken noch eliminiert wird.

Durch die besondere Anordnung der Achse B zu der Achse A und dem Zentrum C zu der Achse B sowie durch das Zusammenwirken der Gleitfläche 25 zu der Stirnfläche 35 wird das Funktionsteil 20 auf ein Optimum an Genauigkeit positioniert und in dieser Lage selbsthemmend fixiert.

## Patentansprüche

1. Arretiervorrichtung für ein an einem Trägerteil angelenktes Funktionsteil, insbesondere für ein Antennenteil eines Raumfahrzeuges, welches um eine erste Achse aus einer Ruhelage in eine Arbeitsstellung schwenkbar und in der Arbeitsstellung selbsttätig arretierbar ist, mit einer mit dem Funktionsteil wirkverbundenen, um die erste Achse schwenkbaren Lasche sowie einer um eine zweite Achse unter Federkraft schwenkbaren und in der Arbeitsstellung mit der Lasche in Wirkverbindung stehenden Klinke, welche mindestens eine kreisbogenförmig ausgebildete Stirnfläche aufweist, dadurch gekennzeichnet, dass in einer senkrecht zur zweiten Achse (B) gesehenen Schnittebene die kreisbogenförmige Stirnfläche (35) der Klinke (3o) ein der zweiten Achse im Abstand zugeordnetes Zentrum (C) und die Lasche (22) eine entsprechend zugeordnete und in Bezug auf die erste Achse (A) radial nach aussen gerichtete Gleitfläche (25) aufweist, und dass die Gleitfläche in der Arbeitsstellung des Funktionsteils (2o) im Berührungspunkt (S) der Klinke und Lasche derart auf die Stirnfläche (35) wirkt, dass die Lasche (22) die Klinke (3o) in arretiertem Zustand hält.

2. Arretiervorrichtung nach Anspruch 1, dadurch gekennzeichnet, daß in der Arbeitsstellung eine durch den Berührungspunkt (S) und dem Zentrum der Achse (B) verlaufende Wirkungslinie (W) zwischen einer Resultierenden (P") der Kraftkomponenten (P, P') sowie einer den Berührungspunkt(S) mit dem Zentrum (C) verbindenden Linie (N) liegt (Fig. 4).

3. Arretiervorrichtung nach Anspruch 1 und 2, dadurch gekennzeichnet, dass das im Abstand zu der Achse (B) angeordnete Zentrum (C) durch den Schnittpunkt der im wesentlichen senkrecht auf die Gleitfläche (25) gerichteten Linie (N) und einer in der Arbeitsstellung durch das Zentrum der Achse (B) parallel zu der Gleitfläche (25) verlaufenden Linie (M) gebildet ist (Fig. 4).
